# EUROPÄISCHE PATENTSCHRIFT

(11) **EP 3 168 410 B1**
(45) Veröffentlichungstag und Bekanntmachung des Hinweises auf die Patenterteilung: **07.04.2021**
(21) Anmeldenummer: 16001718.2
(22) Anmeldetag: 03.08.2016
(51) Int. Cl.: E06B 9/17, E06B 9/40, E06B 9/42

(54) **SENKRECHTBESCHATTUNG MIT AUSFAHRPROFIL MIT ZUSATZGEWICHT**
VERTICAL SHADING WITH EXTENSION PROFILE WITH ADDITIONAL WEIGHT
PARE-SOLEIL VERTICAL COMPRENANT UN PROFIL D'EXTENSION AYANT UN POIDS SUPPLÉMENTAIRE

(30) Priorität: 25.09.2015 DE 102015012432
(43) Veröffentlichungstag der Anmeldung: 17.05.2017
(73) Patentinhaber: Weinor GmbH & Co. KG, 50829 Köln (DE)
(72) Erfinder: STAWSKI, Karl-Heinz, 50769 Köln (DE)
(74) Vertreter: Patentanwaltskanzlei Methling

(56) Entgegenhaltungen:
- EP-A2- 0 745 742
- EP-A2- 1 936 105
- AU-A1- 2009 203 048
- BE-A3- 1 018 229
- DE-U1-202006 021 144
- US-A1- 2014 262 084

## Beschreibung

Die Erfindung betrifft eine Senkrechtbeschattung mit einer in einem Gehäuse drehbar gelagerten Tuchwelle, von der ein Beschattungselement abwickelbar ist, wobei das vordere Ende des Beschattungselementes an einem nach unten ausfahrbaren Ausfahrprofil befestigt ist.

Eine derartige Senkrechtbeschattung ist aus der EP 1 936 105 A2 bekannt. Zur Erreichung eines optimalen Tuchstandes ist es vorteilhaft, wenn das nach unten ausfahrbare Ausfahrprofil eine hohe Masse aufweist. Umgekehrt ist eine solche hohe Masse nachteilig bei der Montage einer solchen Senkrechtbeschattung.

Aus Dokument US 2014/026084 A1 ist eine Senkrechtbeschattung mit einer drehbar gelagerten Wickelwelle bekannt, von der ein Beschattungselement abwickelbar ist, wobei das vordere Ende des Beschattungselementes an einem Ausfahrprofil befestigt ist und wobei das Ausfahrprofil zumindest ein Zusatzgewicht aufweist.

Aus dem Dokument AU 2009 203 048 A1 ist eine an eine Abdeckung fixierbare Unterleiste bekannt, bestehend aus einem langgestreckten Körper mit einer Kammer zur Aufnahme eines Gewichtselementes.

Aufgabe der Erfindung ist es, eine Senkrechtbeschattung derart weiter zu bilden, dass das Zusatzgewicht in dem Ausfahrprofil gegen ein Verrutschen gesichert ist und ungewollte Klappergeräusche oder sogar ein Herausfallen des Zusatzgewichtes aus dem Ausfahrprofil zuverlässig verhindert wird.

Diese Aufgabe wird durch eine Senkrechtbeschattung nach Anspruch 1 gelöst.

Vorteilhafte Weiterbildungen der Erfindung sind in den Unteransprüchen angegeben.

Dadurch, dass das Ausfahrprofil zumindest ein Zusatzgewicht aufweist, wird einerseits die Montage der Senkrechtbeschattung erleichtert. Die Montage der Senkrechtbeschattung kann somit erfolgen, bevor das Zusatzgewicht montiert wird. Nach der Montage der Senkrechtbeschattung an dem Anbringungsort kann dann das zumindest eine Zusatzgewicht an dem Ausfahrprofil befestigt werden. Es können auch mehrere Zusatzgewichte an dem Ausfahrprofil befestigt werden.

Bei dem Beschattungselement kann es sich um ein Tuch wie ein Markisentuch oder ein Fliegengitter, ein transparenten Behang, ein Rollo oder Stoff oder dergleichen handeln. Das Ausfahrprofil kann ein oder mehrere insbesondere demontierbare Zusatzgewichte aufweisen.

Durch diese Zusatzgewichte, die nach der Montage der Senkrechtbeschattung an dem Anbringungsort im oder an dem Ausfahrprofil befestigt werden, wird die Zugkraft des Ausfahrprofils auf das nach unten abgewickelte Beschattungselement aufgrund der Gewichtskraft durch die Zusatzgewichte erhöht. Hierdurch wird ein optimaler Tuchstand des nach unten ausfahrbaren Beschattungselementes erreicht.

Erfindungsgemäß ist das Ausfahrprofil mehrteilig öffenbar ausgeführt, wobei zumindest ein Zusatzgewicht in dem Ausfahrprofil einliegt. Insbesondere können ein oder mehrere Zusatzgewichte formschlüssig in dem Ausfahrprofil einliegen.

Der Innenraum des Ausfahrprofils ist durch Öffnung des mehrteilig ausgeführten Ausfahrprofils zugänglich. Es weist dieser zugängliche Innenraum des Ausfahrprofils entsprechende geometrische Abmessungen zur Aufnahme eines oder mehrerer Zusatzgewichte auf, in welchen die Zusatzgewichte formschlüssig einliegen. Durch ein formschlüssiges Einliegen ist ein sicherer Halt des/der Zusatzgewicht/e gewährleistet und das/die Zusatzgewicht/e werden in dem Ausfahrprofil gesichert und festgelegt.

Vorzugsweise weist das Aufnahmeprofil Aufnahmebereiche und/oder Befestigungsbereiche zur Anbringung und/oder Aufnahme des zumindest eines Zusatzgewichtes auf. Hierdurch ist es möglich, eines oder mehrere Zusatzgewichte in das Ausfahrprofil und/oder in entsprechende Aufnahmebereiche an dem Ausfahrprofil einzulegen und/oder einzuclipsen und/oder anzuschrauben.

Insbesondere ist es somit beispielsweise möglich, ein oder mehrere Zusatzgewichte durch Einclipsen hinter entsprechenden Hinterschneidungen an dem Ausfahrprofil festzulegen und/oder mittels Befestigungsschrauben an dem Ausfahrprofil zu befestigen.

Dabei können ein oder mehrere Zusatzgewichte an oder in dem Ausfahrprofil formschlüssig und/oder kraftschlüssig befestigt sein.

Es besteht somit die Möglichkeit, entsprechend ausgestaltete Zusatzgewichte in korrespondierenden Aufnahmebereichen in oder an dem Ausfahrprofil formschlüssig einzulegen und/oder mittels Klemmelementen kraftschlüssig zu befestigen und/oder mittels Schraubverbindungen in oder an dem Ausfahrprofil zu befestigen.

Da das Ausfahrprofil mehrteilig öffenbar ausgeführt ist und ein oder mehrere Zusatzgewichte in das Ausfahrprofil eingelegt werden, kann nach der Montage eines oder mehrerer Zusatzgewichte das Ausfahrprofil wiederum geschlossen werden, sodass dieses außenseitig eine geschlossene Kontur aufweist und die optische Gestaltung der Senkrechtbeschattung und insbesondere des Ausfahrprofils durch die Zusatzgewichte nicht beeinträchtig wird.

Vorzugsweise sind ein oder mehrere Zusatzgewichte an oder in dem Ausfahrprofil demontierbar befestigt. Hierdurch ist es nicht nur möglich, das/die Zusatzgewicht/e erst nach erfolgter Montage der Senkrechtbeschattung zu montieren, sondern diese zu demontieren. Dies kann beispielsweise zu Wartungszwecken oder bei Auswechseln des Beschattungselementes erfolgen, wodurch die Handhabung erleichtert wird.

In einer bevorzugten Ausführurigsform ist die Tuchwelle in Richtung auf das Ausfahrprofil vor- und zurückbewegbar, wobei die Tuchwelle an ihren Enden in Gleitsteinen gelagert ist, die in Kulissenführungen von Lagerträgern gleiten. Das bedeutet, dass die Tuchwelle schwimmend gelagert ist.

Besonders bevorzugt weist die Senkrechtbeschattung eine Stützfläche zur Abstützung der Tuchwelle auf. Die Stützfläche kann sich über die ganze Länge oder einen Teil der Länge der Tuchwelle oder mehrere Abschnitte der Tuchwelle erstrecken. Die Stützfläche kein einteilig oder mehrteilig ausgeführt sein.

Mit der Länge der Tuchwelle ist dabei die Erstreckung der Tuchwelle in axialer Richtung der Tuchwellenachse gemeint.

Mittels einer solchen Stützfläche kann einer Durchbiegung der Tuchwelle entgegen gewirkt werden. In Verbindung mit einer schwimmenden Lagerung der Tuchwelle, bei der die Tuchwelle in Richtung auf das Ausfahrprofil vor- und zurückbewegbar ist, ist es gewährleistet, dass der seinen Durchmesser beim Ein- und Ausfahren der Senkrechtbeschattung ändernde Tuchballen, der auf der Tuchwelle aufgewickelt ist, stets an der Stützfläche anliegt und hierdurch die Tuchwelle gegen die Gewichtskraft abgestützt wird. Hierdurch wird einer Durchbiegung der Tuchwelle unabhängig vom Tuchballendurchmesser entgegengewirkt, wodurch ein optimaler Tuchstand gewährleistet werden kann.

Mittels einer schwimmenden Lagerung der Tuchwelle, die an Ihren Enden in Gleitsteinen gelagert ist, die in Kulissenführungen von Lagerträgern gleiten, kann somit der Tuchballen unabhängig von seinem sich in Abhängigkeit der Ausfahrweite des Ausfahrprofils ändernden Durchmessers an der Stützfläche zur Abstützung der Tuchwelle anliegen, um somit einer Durchbiegung der Tuchwelle mit dem Tuchballen entgegenzuwirken. Mit dem Begriff des Tuchballens ist dabei die Wicklung des Beschattungselementes auf der Tuchwelle gemeint.

Eine solche Stützfläche zur Abstützung der Tuchwelle kann durchgehend einstückig über die ganze Länge oder einen Teil der Länge der Tuchwelle ausgebildet sein. Alternativ können mehrere Abschnitte entlang der Tuchwellenachse unterhalb der Tuchwelle angeordnet sein um hierdurch die Tuchwelle abzustützen. Mit dem Begriff der Stützfläche ist somit sowohl eine einteilige als auch eine mehrteilige Ausführung einer solchen Stützfläche umfasst. Auch kann die Länge der Stützfläche sich über die axiale Erstreckung der Tuchwelle hinaus erstrecken.

In einer bevorzugten Ausführungsform weist die Senkrechtbeschattung eine Stützfläche zur Abstützung der Tuchwelle auf, wobei die Stützfläche reibungsmindernde Einlagen und/oder Auflagen und/oder eine reibungsmindernde Beschichtung aufweist.

Durch derartige reibungsmindernde Einlagen und/oder Auflagen und/oder eine reibungsmindernde Beschichtung der Stützfläche wird die Haftreibung zwischen dem Beschattungselement und der Stützfläche verringert. Hierdurch wird das Gleiten des Tuchballens über die Stützfläche beim Drehen der Tuchwelle erleichtert. Hierdurch wird einer Faltenbildung beim Auf- und Abwickeln der Senkrechtbeschattung entgegengewirkt.

Derartige reibungsmindernde Einlagen und/oder Auflagen und/oder Beschichtungen können sich über die gesamte Fläche der Stützfläche erstrecken öder in Teilbereichen der Stützfläche angeordnet sein. Insbesondere können derartige reibungsmindernde Einlagen und/oder Auflagen und/oder Beschichtungen streifenförmig parallel und/oder senkrecht zur Tuchwellenachse verlaufend ausgebildet sein.

In einer bevorzugten Ausführungsform weist die Senkrechtbeschattung senkrecht verlaufende Führungsschienen auf, in oder an den das Ausfahrprofil und/oder Seitenkanten des Beschattungselementes geführt sind.

Durch derartige senkrecht verlaufende Führungsschienen wird ein Pendeln und/oder Ausschlagen insbesondere des Ausfahrprofiles auch bei auftreffenden Windlasten zuverlässig verhindert.

Besonders bevorzugt weist das Beschattungselement an seinen in Ausfahrrichtung verlaufenden Kanten Halbreißverschlüsse auf, die mit entsprechenden Halbreißverschlüssen in senkrecht verlaufenden Führungsschienen zusammenwirken. In dieser bevorzugten Ausführungsform weist somit das Beschattungselement an seinen in Ausfahrrichtung verlaufenden Kanten reißverschlussartige Elemente auf, welche die eine Seite eines Reißverschlusses bilden und die mit entsprechenden Gegenstücken in senkrecht verlaufenden Führungsschienen zusammen wirken.

Im Fall von sogenannten Zip-Markisen sind Halbreißverschlüsse an beiden senkrecht verlaufenden Seitenkanten des Tuches angeordnet, die mit entsprechenden in senkrechten Führungsschienen angeordneten Gegenstücken zusammenwirken und eine reißverschlussartige senkrechte Verbindung zwischen Tuch und Führungsschiene herstellen.

Gerade im Falle sogenannter Zip-Markisen mit Reißverschlussverbindungen zu beiden Seiten zwischen den senkrecht verlaufenden Tuchkanten und den senkrecht verlaufenden Führungsschienen ist es besonders vorteilhaft, wenn eine hohe Zugkraft durch das Ausfahrprofil beim Ausfahren des Beschattungselementes aufgebracht wird. Diese hohe Zugkraft ist bei der erfindungsgemäßen Senkrechtbeschattung dadurch gewährleistet, dass das Ausfahrprofil zumindest ein Zusatzgewicht aufweist.

Ein Ausführungsbeispiel der Erfindung ist in der Figur dargestellt und wird nachfolgend erläutert. Es zeigt:
- Fig. 1: eine perspektivische Ansicht einer Senkrechtbeschattung.

In der Fig. 1 ist eine perspektivische Ansicht einer Senkrechtbeschattung dargestellt. Eine solche Senkrechtbeschattung kann beispielsweise in einer Fensterlaibung oder an einer Fassade zur Beschattung eines Fensters montiert werden, oder auch beispielsweise an einem Terrassendach oder einem Wintergarten.

Die Senkrechtbeschattung weist ein Gehäuse 1 auf. In dem Gehäuse 1 ist eine Tuchwelle drehbar gelagert. Von der Tuchwelle abwickelbar ist das in senkrechter Richtung nach unten ausfahrbare Beschattungselement 2. Das vordere Ende des Beschattungselementes 2 ist an dem senkrecht nach unten verfahrbaren Ausfahrprofil 3 befestigt. In dem dargestellten Ausführungsbeispiel handelt es sich um eine sogenannte Zip-Markise, bei der die senkrecht verlaufenden seitlichen Tuchkanten des Beschattungselementes 2 Reißverschlusshälften aufweisen, die mit entsprechenden Gegenstücken in den senkrechten Führungsschienen 4, 5 zusammenwirken. Durch diese Reißverschlussverbindungen mit den entsprechenden Gegenstücken in den senkrechten Führungsschienen 4, 5 wird ein Flattern und Ausbeulen des Beschattungselementen 2 sowie ein Schlagen des Ausfahrprofils 3 auch bei auftretenden Windlasten zuverlässig verhindert, .

Das Ausfahrprofil 3 weist mehrere Zusatzgewichte auf, die nach der Montage der Senkrechtbeschattung an dem Ausfahrprofil 3 montiert werden. Hierdurch wird die in Richtung des Pfeiles wirksame Gewichtskraft G gesteigert, wodurch ein optimales Arbeiten der Reißverschlussverbindungen des Beschattungselementes 2 an den senkrecht verlaufenden Seitenkanten mit den entsprechenden Gegenstücken in den senkrechten Schienen 4, 5 verbessert wird. Durch die Zusatzgewichte an dem Ausfahrprofil 3 wird somit die Gewichtskraft G in senkrechter Richtung nach unten gesteigert, die auf das Beschattungselement 2 einwirkt. Durch die Zusatzgewichte wird somit der Tuchstand der Senkrechtbeschattung verbessert. Dadurch dass die Zusatzgewichte demontierbar an dem Ausfahrprofil angeordnet sind ist es möglich, die Senkrechtbeschattung zunächst ohne diese Zusatzgewichte zu montieren und nachdem das Gehäuse 1 mit der darin drehbar gelagerten Tuchwelle sowie die senkrechten Führungsschienen 4, 5 montiert sind, können die Zusatzgewichte an dem Ausfahrprofil befestigt werden. Hierdurch wird die Montage der Senkrechtbeschattung erleichtert und andererseits nach erfolgter vollständiger Montage inklusive der am Ausfahrprofil angeordneten Zusatzgewichte ein optimaler Tuchstand und eine optimale Arbeitsweise der Reißverschlüsse an den Seitenkanten des Beschattungselementes 2 garantiert.

## Patentansprüche

1. Senkrechtbeschattung mit einem Beschattungselement (2) und einer in einem Gehäuse (1) drehbar gelagerten Tuchwelle, von der das Beschattungselement (2) abwickelbar ist, wobei das vordere Ende des Beschattungselementes (2) an einem nach unten ausfahrbaren Ausfahrprofil (3) befestigt ist, wobei das Ausfahrprofil (3) zumindest ein Zusatzgewicht aufweist, wobei das Ausfahrprofil (3) mehrteilig öffenbar ausgeführt ist, wobei der Innenraum des Ausfahrprofils (3) durch Öffnung des mehrteilig ausgeführten Ausfahrprofils (3) zugänglich ist, **dadurch gekennzeichnet, dass** zumindest ein Zusatzgewicht in dem Ausfahrprofil (3) formschlüssig einliegt.

2. Senkrechtbeschattung nach Anspruch 1, **dadurch gekennzeichnet, dass** das Ausfahrprofil (3) Aufnahmebereiche und/oder Befestigungsbereiche zur Anbringung und/oder Aufnahme des zumindest einen Zusatzgewichtes aufweist.

3. Senkrechtbeschattung nach einem der vorherigen Ansprüche, **dadurch gekennzeichnet, dass** ein oder mehrere weitere Zusatzgewichte an oder in dem Ausfahrprofil (3) formschlüssig und/oder kraftschlüssig befestigt sind.

4. Senkrechtbeschattung nach einem der vorherigen Ansprüche, **dadurch gekennzeichnet, dass** ein oder mehrere weitere Zusatzgewichte an oder in dem Ausfahrprofil (3) demontierbar befestigt sind.

5. Senkrechtbeschattung nach einem der vorherigen Ansprüche, **dadurch gekennzeichnet, dass** die Tuchwelle in Richtung auf das Ausfahrprofil (3) vor- und zurückbewegbar ist, wobei die Tuchwelle an ihren Enden in Gleitsteinen gelagert ist, die in Kulissenführungen von Lagerträgern gleiten.

6. Senkrechtbeschattung nach einem der vorherigen Ansprüche, **dadurch gekennzeichnet, dass** die Senkrechtbeschattung eine Stützfläche zur Abstützung der Tuchwelle aufweist, insbesondere wobei die Stützfläche sich über die ganze Länge oder einen Teil der Länge der Tuchwelle oder mehrere Abschnitte der Tuchwelle erstreckt.

7. Senkrechtbeschattung nach einem der vorherigen Ansprüche, **dadurch gekennzeichnet, dass** die Senkrechtbeschattung eine Stützfläche zur Abstützung der Tuchwelle aufweist, wobei die Stützfläche reibungsmindernde Einlagen und/oder Auflagen und/oder eine reibungsmindernde Beschichtung aufweist.

8. Senkrechtbeschattung nach einem der vorherigen Ansprüche, **dadurch gekennzeichnet, dass** die Senkrechtbeschattung senkrecht verlaufende Führungsschienen (4, 5) aufweist, in oder an denen das Ausfahrprofil (3) und/oder Seitenkanten des Beschattungselementes (2) geführt sind.

9. Senkrechtbeschattung nach einem der vorherigen Ansprüche, **dadurch gekennzeichnet, dass** das Beschattungselement an seinen in Ausfahrrichtung verlaufenden Kanten Halbreißverschlüsse aufweist, die mit entsprechenden Halbreißverschlüssen in senkrecht verlaufenden Führungsschienen (4, 5) zusammenwirken.

## Claims

1. Vertical shading with a shading element (2) and a fabric shaft rotationally mounted in a housing (1), from which fabric shaft the shading element (2) can be unwound, wherein the front end of the shading element (2) is fastened to an extension profile (3) which can be extended downwards, wherein the extension profile (3) has at least one additional weight, wherein the extension profile (3) is designed in several parts and is able to be opened, wherein the interior of the extension profile (3) is accessible by opening the extension profile (3) designed in several parts, **characterised in that** at least one additional weight is inlaid in a form-fitting manner in the extension profile (3).

2. Vertical shading according to claim 1, **characterised in that** the extension profile (3) has receiving areas and/or fastening areas for mounting and/or receiving the at least one additional weight.

3. Vertical shading according to any of the preceding claims, **characterised in that** one or several further additional weights are fastened on or in the extension profile (3) in a form-fitting and/or force-fitting manner.

4. Vertical shading according to any of the preceding claims, **characterised in that** one or several further additional weights are fastened on or in the extension profile (3) such that they can be dismounted.

5. Vertical shading according to any of the preceding claims, **characterised in that** the fabric shaft can be moved forwards and backwards in the direction of the extension profile (3), wherein the fabric shaft is mounted at its ends in sliding blocks which slide in guide rails of bearing supports.

6. Vertical shading according to any of the preceding claims, **characterised in that** the vertical shading has a support surface for supporting the fabric shaft, in particular wherein the support surface extends across the entire length or a part of the length of the fabric shaft or several sections of the fabric shaft.

7. Vertical shading according to any of the preceding claims, **characterised in that** the vertical shading has a support surface for supporting the fabric shaft, wherein the support surface has friction-reducing inserts and/or overlays and/or a friction-reducing coating.

8. Vertical shading according to any of the preceding claims, **characterised in that** the vertical shading has vertically extending guide rails (4, 5) in or on which the extension profile (3) and/or side edges of the shading element (2) are guided.

9. Vertical shading according to any of the preceding claims, **characterised in that** the shading element has on its edges extending in extension direction half-zip fasteners, which interact with corresponding half-zip fasteners in guide rails (4, 5) extending vertically.

## Revendications

1. Pare-soleil vertical comprenant un élément de pare-soleil (2) et un arbre à toile monté de manière rotative dans un boîtier (1), à partir duquel l'élément de pare-soleil (2) peut être déroulé, dans lequel l'extrémité avant de l'élément de pare-soleil (2) est fixée à un profil d'extension (3) pouvant être étendu vers le bas, dans lequel le profil d'extension (3) présente au moins un poids supplémentaire, dans lequel le profil d'extension (3) est conçu de manière apparente en plusieurs parties, dans lequel l'espace intérieur du profil d'extension (3) est accessible en ouvrant le profil d'extension conçu en plusieurs parties (3), **caractérisé en ce qu'**au moins un poids supplémentaire s'ajuste par complémentarité de forme dans le profil d'extension (3).

2. Pare-soleil vertical selon la revendication 1, **caractérisé en ce que** le profil d'extension (3) présente des zones de réception et/ou des zones de fixation pour une installation et/ou une réception du au moins un poids supplémentaire.

3. Pare-soleil vertical selon l'une quelconque des revendications précédentes, **caractérisé en ce qu'**un ou plusieurs autres poids supplémentaires sont fixés sur ou dans le profil d'extension (3) par complémentarité de forme et/ou de force.

4. Pare-soleil vertical selon l'une quelconque des revendications précédentes, **caractérisé en ce qu'**un ou plusieurs autres poids supplémentaires sont fixés de manière amovible sur ou dans le profil d'extension (3).

5. Pare-soleil vertical selon l'une quelconque des revendications précédentes, **caractérisé en ce que** l'arbre à toile peut être déplacé dans la direction vers l'avant et vers l'arrière sur le profil d'extension (3), dans lequel l'arbre à toile est monté au niveau de ses extrémités dans des coulisseaux qui coulissent dans des guides de coulissement de supports de palier.

6. Pare-soleil vertical selon l'une quelconque des revendications précédentes, **caractérisé en ce que** le pare-soleil vertical présente une surface de support pour supporter l'arbre à toile, en particulier dans lequel la surface de support s'étend sur toute la longueur ou une partie de la longueur de l'arbre à toile ou plusieurs tronçons de l'arbre à toile.

7. Pare-soleil vertical selon l'une quelconque des revendications précédentes, **caractérisé en ce que** le pare-soleil vertical présente une surface de support pour supporter l'arbre à toile, dans lequel la surface de support présente des inserts et/ou des patins réducteurs de frottement et/ou un revêtement réducteur de frottement.

8. Pare-soleil vertical selon l'une quelconque des revendications précédentes, **caractérisé en ce que** le pare-soleil vertical présente des rails de guidage (4, 5) s'étendant verticalement dans ou sur lesquels le profil d'extension (3) et/ou des bords latéraux de l'élément de pare-soleil (2) sont guidés.

9. Pare-soleil vertical selon l'une quelconque des revendications précédentes, **caractérisé en ce que** l'élément de pare-soleil présente des demi-fermetures à glissière sur ses bords s'étendant dans la direction d'extension, qui coopèrent avec des demi-fermetures à glissière correspondantes dans des rails de guidage s'étendant verticalement (4, 5).
